# EUROPÄISCHE PATENTSCHRIFT

(11) **EP 1 117 924 B1**
(45) Veröffentlichungstag und Bekanntmachung des Hinweises auf die Patenterteilung: **27.04.2005**
(21) Anmeldenummer: 00956116.8
(22) Anmeldetag: 01.08.2000
(51) Int. Cl.: F02M 55/02

(54) **KRAFTSTOFFHOCHDRUCKSPEICHER**
HIGH PRESSURE RESERVOIR FOR FUEL
ACCUMULATEUR DE CARBURANT HAUTE PRESSION

(30) Priorität: 03.08.1999 DE 19936534
(43) Veröffentlichungstag der Anmeldung: 25.07.2001
(73) Patentinhaber: ROBERT BOSCH GMBH, 70442 Stuttgart (DE)
(72) Erfinder: FRANK, Kurt, D-73614 Schorndorf (DE); JUNG, Steffen, D-71229 Leonberg (DE)
(86) Internationale Anmeldenummer: PCT/DE2000/002563
(87) Internationale Veröffentlichungsnummer: WO 2001/009508

(56) Entgegenhaltungen:
- EP-A- 0 132 418
- DE-A- 19 753 977
- DE-A- 19 808 807
- DE-A- 19 808 894
- US-A- 4 474 159
- US-A- 4 832 376
- US-A- 5 423 303
- US-A- 5 595 160
- PATENT ABSTRACTS OF JAPAN vol. 1999, no. 02, 26. Februar 1999 (1999-02-26) & JP 10 299610 A (USUI INTERNATL IND CO LTD), 10. November 1998 (1998-11-10)

## Beschreibung

### Stand der Technik

Die Erfindung betrifft einen Kraftstoffhochdruckspeicher für ein Common-Rail-Kraftstoffeinspritzsystem einer Brennkraftmaschine, mit einem rohrförmigen Grundkörper, der mit mehreren Anschlüssen ausgestattet ist.

Ein derartiger Kraftstoffhochdruckspeicher ist z.B. in der DE 196 40 480 beschrieben. In Common-Rail-Einspritzsystemen fördert eine Hochdruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Das aus der DE 196 40 480 bekannte Rail wird aus einem genau passenden Schmiederohling hergestellt. Für verschiedene Motorvarianten werden unterschiedliche Schmiederohlinge benötigt.

Aus der US 4,474,159, der US 5,595,160 und der US 5,423,303 sind Verteil-Leitungen mit einer durchgehenden Anschlussleiste bekannt. In dieser Anschlussleiste können bei Bedarf Anschlussbohrungen vorgesehen werden über die Einspritzdüsen mit Kraftstoff versorgt werden. Dazu werden die Einspritzdüsen beispielsweise mit Hilfe eines Klemmelements an der Anschlussleiste befestigt.

Aus der JP 10299610 ist eine Verteil-Leitung bekannt bei der die Abnschlussstutzen als separates Bauteil ausgeführt sind. Die Anschlussstutzen werden mit einer Klemmschraube an der gewünschten Stelle an der Verteil-Leitung befestigt.

Aufgabe der Erfindung ist es, einen Kraftstoffhochdruckspeicher der eingangs geschilderten Art bereitzustellen, der für eine große Anzahl ähnlicher Motoren, z.B. gängiger Vierzylindermotoren, verwendet werden kann. Außerdem soll der erfindungsgemäße Kraftstoffhochdruckspeicher einfach aufgebaut und kostengünstig herstellbar sein.

Diese Aufgabe ist bei einem Kraftstoffhochdruckspeicher für ein Common-Rail-Kraftstoffeinspritzsystem einer Brennkraftmaschine, mit einem rohrförmigen Grundkörper, der mit mehreren Anschlüssen ausgestattet ist, auch dadurch gelöst, dass an dem rohrförmigen Grundkörper mehrere Anschlussstutzen ausgebildet sind, deren Abmessungen in Längsrichtung des rohrförmigen Grundkörpers größer sind als der für die Anschlüsse erforderliche Platz. Die Anschlussstutzen können so breit ausgeführt sein, dass die Position der z.B. durch ein zerspanendes Fertigungsverfahrens erzeugten Anschlüsse innerhalb der vorgegebenen Breite frei wählbar ist. Dadurch ist gewährleistet, dass ein Schmiederohling für die Herstellung von unterschiedlichen Rails für verschiedene Motorvarianten verwendet werden kann. Somit werden die für die Herstellung des Schmiederohlings benötigten Werkzeugkosten erheblich reduziert.

Eine weitere besondere Ausführungsart der Erfindung ist dadurch gekennzeichnet, dass mindestens ein den rohrförmigen Grundkörper umgreifender Befestigungsflansch mit einer Befestigungslasche auf dem rohrförmigen Grundkörper festgeklemmt ist. Die Befestigungslasche dient zur Befestigung des Kraftstoffhochdruckspeichers an der Brennkraftmaschine.

Eine weitere besondere Ausführungsart der Erfindung ist dadurch gekennzeichnet, dass die Anschlussleiste bzw. die Anschlussstutzen an den rohrförmigen Grundkörper geschmiedet sind. Dadurch werden die Hochdruckfestigkeit und die Lebensdauer des erfindungsgemäßen Kraftstoffhochdruckspeichers erhöht.

Eine weitere besondere Ausführungsart der Erfindung ist dadurch gekennzeichnet, dass mehrere Befestigungslaschen an den rohrförmigen Grundkörper geschweißt sind. Das Anschweißen der Befestigungslaschen liefert den Vorteil, dass die Position der Befestigungslaschen bzw. der Anbaustellen frei wählbar ist.

Eine weitere besondere Ausführungsart der Erfindung ist dadurch gekennzeichnet, dass der rohrförmige Grundkörper eine in Längsrichtung verlaufende Sacklochbohrung aufweist, deren offenes Ende durch einen Drucksensor verschlossen ist. Das liefert den Vorteil, dass keine zusätzliche Hochdruckabdichtung für den Drucksensor erforderlich ist. Ein Verschlussstopfen für das offene Ende der Sacklochbohrung kann entfallen.

Eine weitere besondere Ausführungsart der Erfindung ist dadurch gekennzeichnet, dass der Drucksensor von einer Schutzhülse umgeben ist. Die Schutzhülse dient dazu, den Drucksensor vor mechanischen Beschädigungen zu schützen. Die Schutzhülse kann einstückig oder zweistückig ausgebildet sein.

Weitere Vorteile, Merkmale und Einzelheiten der Erfindung ergeben sich aus der nachfolgenden Beschreibung, in der unter Bezugnahme auf die Zeichnung zwei Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. In der Zeichnung zeigen:
- Figur 1: eine erste Ausführungsform eines erfindungsgemäßen Kraftstoffhochdruckspeichers teilweise im Längsschnitt;
- Figur 2: einen Ausschnitt einer zweiten Ausführungsform eines erfindungsgemäßen Kraftstoffhochdruckspeichers mit einem Anschlussteil;
- Figur 3: das Anschlussteil aus Figur 2 in separater Darstellung in einer Seitenansicht; und
- Figur 4: einen Befestigungsflansch ebenfalls in der Seitenansicht.

In der beiliegenden Figur 1 ist eine erste Ausführungsform eines erfindungsgemäßen Kraftstoffhochdruckspeichers im Längsschnitt dargestellt. Der dargestellte Kraftstoffhochdruckspeicher umfasst einen rohrförmigen Grundkörper 1. In dem rohrförmigen Grundkörper 1 ist in Längsrichtung eine Sacklochbohrung 2 vorgesehen. Die Sacklochbohrung 2 bildet das Speichervolumen des Kraftstoffhochdruckspeichers. Das offene Ende der Sacklochbohrung 2 ist durch einen Raildrucksensor 3 verschlossen. Der Raildrucksensor 3 ist von einer Schutzhülse 4 umgeben, welche die Form eines Hohlzylinders aufweist.

An der Außenseite des rohrförmigen Grundkörpers 1 sind vier Anschlussstutzen 5, 6, 7 und 8 angebracht. In den Anschlussstutzen 5 bis 8 ist jeweils eine Anschlussbohrung ausgebildet. In dem Anschlussstutzen 5 ist eine Anschlussbohrung 9 beispielhaft dargestellt. Wie man in Figur 1 sieht, ist der Durchmesser der Anschlussbohrung 9 in dem Anschlussstutzen 5 viel kleiner als die Breite b des Anschlussstutzens 5. Dadurch ist es möglich, die Anschlussbohrung 9 an verschiedenen Stellen des Anschlussstutzens 5 zu positionieren.

Der Abstand der einzelnen Anschlussbohrungen in den Anschlussstutzen 5 bis 8 voneinander ist mit a angegeben. Im vorliegenden Beispiel haben die Anschlussbohrungen jeweils den gleichen Abstand a voneinander. Die Abstände der Mittellinien der Anschlussbohrungen in den Anschlussstutzen 5 bis 8 von dem geschlossenen Ende des rohrförmigen Grundkörpers 1 sind in Figur 1 mit f₁, f₂, f₃ und f₄ angegeben.

Bei dem in Figur 1 dargestellten rohrförmigen Grundkörper 1 handelt es sich um ein Schmiedeteil. Die Anschlussstutzen 5 bis 8 sind an den rohrförmigen Grundkörper 1 angeschmiedet. Die angeschmiedeten Anschlussstutzen 5 bis 8 sind so breit ausgeführt, dass die Positionen f₁, f₂, f₃ und f₄ der durch Zerspanen hergestellten Injektoranschlüsse 5 bis 8 innerhalb der Breite b frei wählbar sind. Damit kann der Schmiederohling für gängige Zylinderabstände (z.B. bei üblichen Vierzylindermotoren) universell verwendet werden.

Auf der den Anschlussstutzen 5 bis 8 entgegengesetzten Seite sind an dem rohrförmigen Grundkörper 1 zwei Befestigungslaschen 10 und 11 angeschweißt. Die Abstände der Befestigungslaschen 10 und 11 von dem geschlossenen Ende des rohrförmigen Grundkörpers 1 sind mit d₁ und d₂ angegeben. Die Position der angeschweißten Befestigungslaschen 10 und 11 kann in Abhängigkeit von dem zu bestückenden Motor frei gewählt werden.

In Figur 2 ist eine zweite Ausführungsform eines erfindungsgemäßen Kraftstoffhochdruckspeichers dargestellt. In einem nur ausschnittsweise dargestellten rohrförmigen Grundkörper 21 ist eine Längsbohrung 22 angeordnet. Auf einem Abschnitt des rohrförmigen Grundkörpers 21 ist ein separates Anschlussteil 25 mit Hilfe einer Schraubverbindung 28 festgeklemmt. Die Verbindung zwischen dem Anschlussteil 25 und dem rohrförmigen Grundkörper 21 kann auch durch Schrumpfen, Nieten oder Schweißen erfolgen. Das Anschlussteil 25 ist als Schmiede-, Stanz- oder Strangpressteil in großen Stückzahlen als Zulieferteil fertigbar.

Die Position des Anschlussteils 25 auf dem rohrförmigen Grundkörper 21 ist frei wählbar und nicht an einen Schmiederohling gebunden. Das Anschlussteil 25 umschließt den rohrförmigen Grundkörper 21. In dem Anschlussteil 25 ist, wie bei 26 angedeutet ist, eine Anschlussbohrung 26 mit einem Innengewinde zur Montage von Einspritzleitungen oder Sensoren bzw. Ventilen ausgebildet. Über eine Öffnung 27 in dem rohrförmigen Grundkörper 21 steht die Anschlussbohrung 26 mit der Längsbohrung 22 in dem rohrförmigen Grundkörper 21 in Verbindung. Auf der der Anschlussbohrung 26 entgegengesetzten Seite des Anschlussteils 25 ist ein Trennflansch zur Verspannung auf dem rohrförmigen Grundkörper 21 vorgesehen.

In Figur 3 sieht man das Anschlussteil 25 in separater Darstellung in der Seitenansicht. Die zum Befestigen des Anschlussteils 25 auf dem rohrförmigen Grundkörper 21 erforderliche Klemmkraft wird durch die Schraubverbindung 28 erzeugt.

In Figur 4 ist ein Befestigungsflansch 30 dargestellt, der dem Anschlussteil 25 ähnelt. An dem Befestigungsflansch 30 ist eine Befestigungslasche 31 ausgebildet, die zur Befestigung des erfindungsgemäßen Kraftstoffhochdruckspeichers an der Brennkraftmaschine dient. Der Befestigungsflansch 30 wird genauso wie das Anschlussteil 25 auf dem rohrförmigen Grundkörper 21 festgeklemmt. Die zum Festklemmen erforderliche Klemmkraft wird durch eine Schraubverbindung 32 bereitgestellt.

## Patentansprüche

1. Kraftstoffhochdruckspeicher für ein Common-Rail-Kraftstoffeinspritzsystem einer Brennkraftmaschine, mit einem rohrförmigen Grundkörper (1; 21), der mit mehreren Anschlüssen (5 bis 8; 25) ausgestattet ist, **dadurch gekennzeichnet, dass** an dem rohrförmigen Grundkörper (1) mehrere Anschlussstutzen (5 bis 8) ausgebildet sind, deren Abmessungen (b) in Längsrichtung des rohrförmigen Grundkörpers (1) größer sind als der für die Anschlüsse (9) erforderliche Platz.

2. Kraftstoffhochdruckspeicher nach Anspruch 1, **dadurch gekennzeichnet, dass** mindestens ein den rohrförmigen Grundkörper (21) umgreifender Befestigungsflansch (30) mit einer Befestigungslasche (31) auf dem rohrförmigen Grundkörper (21) festgeklemmt ist.

3. Kraftstoffhochdruckspeicher nach Anspruch 1 oder 2, **dadurch gekennzeichnet, dass** die Anschlussleiste bzw. die Anschlussstutzen (5 bis 8) an den rohrförmigen Grundkörper (1) geschmiedet sind.

4. Kraftstoffhochdruckspeicher nach Anspruch 3, **dadurch gekennzeichnet, dass** mehrere Befestigungslaschen (10, 11) an den rohrförmigen Grundkörper (1) geschweißt sind.

5. Kraftstoffhochdruckspeicher nach einem der vorhergehenden Ansprüche, **dadurch gekennzeichnet, dass** der rohrförmige Grundkörper (1) eine in Längsrichtung verlaufende Sacklochbohrung (2) aufweist, deren offenes Ende durch einen Drucksensor (3) verschlossen ist.

6. Kraftstoffhochdruckspeicher nach Anspruch 5, **dadurch gekennzeichnet, dass** der Drucksensor (3) von einer Schutzhülse (4) umgeben ist.

## Claims

1. High-pressure fuel accumulator for a common-rail fuel injection system of an internal combustion engine, with a tubular basic body (1; 21) which is equipped with a plurality of connections (5 to 8; 25), **characterized in that** the tubular basic body (1) has formed on it a plurality of connection pieces (5 to 8), of which the dimensions (b) in the longitudinal direction of the tubular basic body (1) are larger than the space required for the connections (9).

2. High-pressure fuel accumulator according to Claim 1, **characterized in that** at least one fastening flange (30) surrounding the tubular basic body (21) is firmly clamped on the tubular basic body (21) by means of a fastening strap (31).

3. High-pressure fuel accumulator according to Claim 1 or 2, **characterized in that** the connection strip or the connection pieces (5 to 8) are forged onto the tubular basic body (1).

4. High-pressure fuel accumulator according to Claim 3, **characterized in that** a plurality of fastening straps (10, 11) are welded onto the tubular basic body (1).

5. High-pressure fuel accumulator according to one of the preceding claims, **characterized in that** the tubular basic body (1) has a blind-hole bore (2) which runs in the longitudinal direction and the open end of which is closed by means of a pressure sensor (3).

6. High-pressure fuel accumulator according to Claim 5, **characterized in that** the pressure sensor (3) is surrounded by a protective sleeve (4).

## Revendications

1. Accumulateur de carburant sous haute pression pour un système d'injection de carburant à rampe commune (common-rail) d'un moteur à combustion interne, comprenant un corps de base tubulaire (1, 21) qui présente plusieurs raccords (5 à 8 ; 25),
**caractérisé en ce que**
sur le corps de base tubulaire (1) sont formées plusieurs tubulures de raccordement (5 à 8) dont les dimensions (b) selon la direction longitudinale de ce corps sont plus grandes que la place nécessaire pour les raccords (9).

2. Accumulateur de carburant sous haute pression selon la revendication 1,
**caractérisé en ce qu'**
au moins une bride de fixation (30) qui présente une patte de fixation (31), entoure le corps tubulaire (21) auquel elle est fixée par serrage.

3. Accumulateur de carburant sous haute pression selon la revendication 1 ou 2,
**caractérisé en ce que**
la barrette ou les tubulures de raccordement (5 à 8) sont forgées sur le corps de base tubulaire (1).

4. Accumulateur de carburant sous haute pression selon la revendication 3,
**caractérisé en ce que**
plusieurs pattes de fixation (10, 11) sont soudées sur le corps de base tubulaire (1).

5. Accumulateur de carburant sous haute pression selon une des revendications précédentes,
**caractérisé en ce que**
le corps de base tubulaire (1) présente un trou borgne (2) disposé dans la direction longitudinale, avec une extrémité ouverte obturée par un capteur de pression (3).

6. Accumulateur de carburant sous haute pression selon la revendication 5.
**caractérisé en ce que**
le capteur de pression (3) est entouré par une douille de protection (4).
